# DEMANDE DE BREVET EUROPEEN

(11) **EP 0 589 752 A1**
(43) Date de publication de la demande: **30.03.1994**
(21) Numéro de dépôt: 93402230.2
(22) Date de dépôt: 14.09.1993
(51) Int. Cl.: A45C 13/02, A45C 11/16, A47F 7/03

(54) **Ecrin perfectionné**

(30) Priorité: 21.09.1992 FR 9211198
(71) Demandeur: S.T. DUPONT Société anonyme dite:, F-75755 Paris Cédex 15 (FR)
(72) Inventeur: Morel-a-l'Huissier, Jean, F-74210 Faverges (FR)
(74) Mandataire: Jolly, Jean-Pierre

(57) **Abrégé**

L'invention concerne un écrin perfectionné.

Cet écrin pour objets, objets de valeurs notamment, de type constitué d'une boîte comportant un corps (3) et un couvercle (5), dans laquelle l'objet (1) est logé, est caractérisé en ce qu'il comporte un élément mobile (11) solidaire de la boîte, auquel l'objet (1) est relié par au moins une de ses parties, ledit élément mobile (11) étant apte à se mouvoir ou à être mû à l'ouverture du couvercle (5) afin de sortir l'objet (1) de son logement, au moins partiellement, dans une position dégagée et apparente, propice à sa mise en valeur ou exposition.

## Description

L'invention concerne un écrin perfectionné pour des objets de valeurs, tels que bijoux, montres, stylographes etc.. et permettant de mettre en valeur ces objets.

L'invention concerne en particulier un écrin pour objets, objets de valeurs notamment, de type constitué d'une boîte comportant un corps et un couvercle , dans laquelle l'objet est logé, comportant un élément mobile solidaire de la boîte, auquel l'objet est relié par au moins une de ses parties, ledit élément mobile étant apte à se mouvoir ou à être mû à l'ouverture du couvercle afin de sortir l'objet de son logement, au moins partiellement, dans une position dégagée et apparente, propice à sa mise en valeur ou exposition.

On connaît des écrins de ce type.

Ainsi FR-A- 512 356 décrit un coffret à bijoux utilisant une pièce support mobile en rotation articulée sur la face avant du coffret et rappelée à une position de présentation inclinée de l'objet.

FR-A- 911 042 décrit un coffret à bijoux dont le plateau support de l'objet, éventuellement amovible, est incliné à l'ouverture par des ailes du couvercle.

FR-A-1 444 189 décrit un coffret à bijoux dont la platine est inclinée à l'ouverture par des doigts de prolongement d'un jonc fixé au couvercle.

DE-C-14 346 décrit un coffret dont l'inclinaison de l'objet est effectuée par des doigts du couvercle.

US-A-2 991 876 utilise un bras formant pince de l'objet, solidaire de la paroi arrière du boitier et de la paroi adjacente du couvercle par sa base et qui s'oriente à l'ouverture pour dégager l'objet en position inclinée haute.

US-A-2 709 517 utilise le principe d'un support encastré à la fermeture dans un logement en creux et qui s'oriente (par rappel) à l'ouverture de manière à présenter l'objet en position inclinée.

Selon US-A-2 684 757, l'objet solidaire du couvercle et du boîtier s'oriente en position inclinée à l'ouverture.

Enfin, selon US-A-2 200 404, la pièce support de l'objet s'oriente de façon variable par des bras d'articulation latéraux reliés au boîtier support et au couvercle.

Néanmoins, les écrins usuels employés pour le transport et la présentation d'objets de valeur tels que précités, sont généralement constitués d'une boîte comprenant un corps et un couvercle, l'intérieur du couvercle étant muni d'un matelas en mousse revêtu d'un tissu ou d'un matériau décoratif, le corps de l'écrin comportant une pièce conçue pour recevoir l'objet, pièce également revêtue d'un tissu ou matériau décoratif, et un dispositif d'immobilisation de l'objet dans l'écrin (par exemple une pince élastique). L'inconvénient que présente ce type d'écrin est que lorsque celui-ci est placé en exposition dans une vitrine, l'objet contenu dans l'écrin se trouve présenté à plat sur le corps, ce qui ne favorise pas une mise en valeur attirant l'oeil. Diverses solutions ont été apportées à ce problème. Ainsi, il est possible que la pièce destinée à recevoir l'objet dans l'écrin présente un logement incliné. Malheureusement les possibilités d'inclinaison sont limitées et peu avantageuses, car elles conduisent à réaliser des écrins de grandes dimensions.

L'écrin peut aussi être présenté incliné mais ceci oblige à disposer des cales sous l'écrin ou à posséder des présentoirs inclinés, avec le risque de voir l'écrin glisser.

L'objet peut encore être retiré de l'écrin et exposé sur un présentoir. Cette solution, si elle permet de favoriser la présentation de l'objet crée des difficultés pour les vendeurs puisque à l'occasion d'une vente ils doivent rechercher dans leur dépôt quel est l'écrin correspondant à l'objet qui était exposé, ce qui conduit fréquemment à mettre l'objet dans un écrin qui n'est pas celui d'origine.

Le but de l'invention est de proposer un dispositif permettant à la fois de garantir un maintien satisfaisant de l'objet durant le transport et pendant l'exposition, tout en favorisant une présentation mettant l'objet en valeur.

Il est en effet proposé selon l'invention un écrin de type précité caractérisé par les particularités des revendications 1, 2 et 3.

Selon la forme de l'objet, l'élément mobile peut être une languette ou un bras mobile auquel est attaché l'objet, une pièce support ou un plan support mobile de l'objet etc.., mû à l'ouverture du couvercle et apte à sortir ou incliner l'objet hors de son logement, en exposition favorable au regard.

Cet élément mobile peut être mû en translation et/ou rotation à l'ouverture du couvercle jusqu'à une position réglable verrouillée où l'objet est présenté de façon favorable hors de son logement, étant monté à cet effet, coulissant, articulé ou selon un pli solidairement au corps de la boîte ou au couvercle. Il peut être mû automatiquement à l'ouverture par un moyen de rappel (pli de liaison ou ressort d'articulation ou manuellement et retenu à cette position par un mécanisme d'arrêt classique en position (mise en butée, frein d'arrêt, par crantage, etc..).

Il peut aussi être solidaire d'un support interne positionné dans le corps de la boîte et amovible, adapté à une famille d'objets.

Des formes de réalisation de l'invention sont décrites ci-après à l'aide des dessins annexés, sur lesquels :
- les figures 1a, 1b, 1c et 1d représentent un écrin selon l'invention logeant une pince à cravate, respectivement selon une vue de face en position ouverte, selon une coupe en position fermée, selon une coupe suivant la ligne B-B de la figure 1b, et selon une coupe A-A en position ouverte de la figure 1c;
- les figures 2a, 2b, 2c et 2d sont des vues analogues aux précédentes d'un autre écrin selon l'invention logeant un bracelet;
- les figures 3a, 3b, 3c et 3d représentent de la même façon que précédemment un écrin selon l'invention adapté pour loger une médaille;
- les figures 4a, 4b et 5a, 5b représentent deux écrins selon l'invention comportant un support amovible interchangeable, respectivement sorti de l'écrin et appliqué à l'intérieur de l'écrin ; et
- Les figures 6a, 6b et 6c montrent un système automatique d'inclinaison de l'élément support de l'objet à l'ouverture du couvercle.

L'exemple de réalisation représenté aux figures 1a-1d s'applique à un objet présentant une partie ou pièce pouvant réaliser une fonction de serrage, par exemple une pince à cravate 1. L'écrin est constitué d'un corps 3, d'un couvercle matelassé 5 articulé au corps par une charnière 7, d'une pièce support 9 de l'objet positionnée à l'intérieur de la boîte et d'un élément mobile en forme de languette 11 solidaire de la pièce support et auquel la pince à cravate est fixée par son extrémité formant pince. L'élément mobile est une languette rectangulaire montée coulissante sur la pièce support interne et reliée au couvercle par son extrémité supérieure. Cette languette est inclinée sensiblement vers la charnière. Sa partie inférieure se trouve sous la pièce support et elle coulisse dans une fente 13 formée dans la partie centrale de la paroi horizontale de la pièce support. Cette fente a une longueur légèrement supérieure à la largeur de la languette. La longueur de la languette est telle qu'à l'ouverture complète du couvercle (en arrêt de charnière) elle dépasse sous la paroi horizontale de la pièce support. L'objet est donc fixé sur la languette par pincement à l'ouverture du couvercle dans sa position la plus avantageuse. A la fermeture, l'objet revient sur le support. En ouverture, la languette est tirée partiellement du couvercle permettant de soulever et de dégager la partie pince de l'objet dans sa position avantageuse, telle que positionnée au départ, la tête de la pince reposant toujours sur le support.

Le second exemple de réalisation est plus particulièrement adapté à des objets ne présentant pas de partie pouvant réaliser une fonction de serrage mais présentant des ouvertures exemptes de matière (par exemple un bracelet 15). Les mêmes références que précédemment sont reprises pour les pièces similaires. L'écrin est constitué (figures 2) d'un corps de boîtier 3, d'un couvercle matelassé 5, articulé au corps par une charnière 7 et d'un élément mobile plan 17 supportant l'objet. Ce dernier est fixé à l'élément 17 au moyen d'une pince 19 serrée sur une partie du bracelet à un niveau proche de la charnière de couvercle. L'élément mobile est articulé par sa partie avant en 21 au corps de la boîte, venant en appui sur sa partie arrière, du côté charnière de couvercle, sur une butée 23 solidaire du corps. Il est muni d'un bras d'appui 25 articulé en sa partie médiane, ce bras reposant sur le fond du corps à la fermeture et autorisant le verrouillage du mouvement de rotation de l'élément mobile à l'ouverture du couvercle par appui sur une butée d'arrêt 27 au fond du boîtier (Figures 2a et 2d). Ce bras est relié à un fil 29 et à une petite poignée de préhension 31 permettant de rappeler vers le haut son extrémité inférieure en vue de la dégager de la butée et permettre ce faisant le retour à la fermeture de l'écrin.

Ainsi, l'objet (le bracelet) étant disposé à plat sur l'élément mobile, fixé à celui-ci par sa pince, il suffit pour présenter l'objet de relever le couvercle, puis l'élément mobile, jusqu'à une position inclinée où il est immobilisé par son bras 25 en prise avec la butée d'arrêt. Dans cette position inclinée le bracelet apparaît tout entier, étant bien mis en évidence au regard. Pour fermer l'écrin, il suffit de tirer sur le fil 29 pour déverrouiller le bras d'appui, puis de refermer le couvercle. Naturellement, l'angle d'inclinaison peut varier en fonction du bras d'appui.

Le troisième mode de réalisation aux figures 3 concerne des objets dont la forme se prête mal à une immobilisation par pincement (par exemple une médaille 33). L'écrin est constitué d'un corps de boîtier 3, d'un couvercle matelassé 5 articulé au corps, d'une pièce support interne 35 implantée dans le corps et d'un élément mobile plan 37 support de l'objet positionné dans une empreinte en creux de la pièce support à la fermeture. L'objet est maintenu solidairement à l'élément mobile entre deux pattes recourbées opposées avant et arrière 39. L'élément mobile est engagé par sa partie avant dans une fente complémentaire 41 de la pièce support. Etant incliné vers le bas par la forme de l'empreinte de la pièce support, il vient naturellement dans cette fente, étant arrêté par la patte recourbée avant. Il comporte en outre un volet d'appui 43 en position inclinée fixé sur sa paroi postérieure et articulé à celle-ci (par exemple selon un pli de base).

Lors de la mise en écrin, l'objet est positionné sur l'élément mobile entre ses pattes de retenue 39. Pour la présentation, il suffit de lever le couvercle, incliner manuellement l'élément mobile en ramenant le volet 43 à la verticale, sa base venant s'appliquer sur la pièce support 35. L'objet est alors présenté incliné orienté par sa face décorative au regard des personnes.

La manoeuvre de fermeture est effectuée de façon inverse en rabattant à l'horizontale le volet, l'élément mobile revenant sur la pièce support. On peut alors refermer le couvercle.

On notera que la patte de retenue avant peut être éliminée si dans la position inclinée d'ouverture, l'objet se trouve suffisamment maintenu sur la bordure correspondante de l'empreinte de la pièce support. Eventuellement, l'élément mobile peut comporter des crans latéraux en coopération avec la fente et assurant son immobilisation relativement à la pièce support. Ces crans permettent néanmoins le déplacement relativement au support par élasticité.

D'autres variantes de réalisation peuvent encore être imaginées dans le cadre du principe de l'invention. Ainsi, outre le fait que la présentation de l'objet est améliorée, un avantage supplémentaire peut être offert (Figures 4 et 5) si la pièce support interne 45 de l'objet, à laquelle est solidarisé l'élément mobile et d'immobilisation 47 de l'objet, est montée amovible dans le corps 3 du boîtier de l'écrin. Dans ce cas, pour un famille d'objets similaires, mais de dimensions légèrement différentes, seuls les éléments mobiles et d'immobilisation de l'objet pourront varier selon l'objet (ses légères variations de conformation), tandis que le corps 3 et le couvercle 5 de l'écrin seront identiques pour la famille d'objets considérée. L'exemple de réalisation concerne des écrins pour des stylographes 49. L'objet peut être sorti de l'écrin, exposé sur son support 45, et après exposition dans le cas d'une vente, il sera aisé pour le vendeur de retrouver l'écrin puisque celui-ci est le même pour cette famille d'objets.

Les figures 6a, 6b et 6c illustrent une possibilité de présentation automatique de l'objet à l'ouverture du couvercle 5 de l'écrin. L'objet est reçu sur un élément mobile plan 51 articulé à l'avant au corps 3 du boîtier et reposant à l'arrière, à la fermeture du couvercle sur un doigt allongé horizontalement 53. Ce doigt disposé sous le plan support 51 et solidaire du couvercle, du côté proche de son articulation, entraîne à l'ouverture du couvercle la rotation de l'élément mobile 51. L'inclinaison du plan est déterminée par l'angle d'ouverture verrouillé du couvercle mais une solution simple peut être obtenue en donnant à l'extrémité du doigt une conformation élargie permettant l'appui du plan mobile support à une position d'équilibre.

## Revendications

**1-** Ecrin pour objets, objets de valeurs notamment, de type constitué d'une boîte comportant un corps (3) et un couvercle (5), dans laquelle l'objet est logé, comportant un élément mobile (11,17,37,47,51) solidaire de la boîte, auquel l'objet est relié par au moins une de ses parties, ledit élément mobile étant apte à se mouvoir ou à être mû à l'ouverture du couvercle afin de sortir l'objet de son logement, au moins partiellement, dans une position dégagée et apparente, propice à sa mise en valeur ou exposition, caractérisé en ce que l'élément mobile consiste en une languette (11), un bras ou un plan monté coulissant sur une pièce support interne ou de logement (9) de l'objet, par exemple dans une fente (13) formée dans la pièce support, cette languette bras ou plan étant relié au couvercle par son extrémité supérieure, et adapté pour recevoir l'objet, par exemple être pincée par l'objet lui-même (pince à cravate, pince de capuchon de stylographe...), venant à l'ouverture dans une position inclinée où l'objet est soulevé au moins partiellement et ramenant l'objet sur son support ou logement à la fermeture.

**2.** Ecrin pour objets, objets de valeurs notamment, de type constitué d'une boîte comportant un corps (3) et un couvercle (5), dans laquelle l'objet est logé, comportant un élément mobile (11,17,37,47,51) solidaire de la boîte, auquel l'objet est relié par au moins une de ses parties, ledit élément mobile étant apte à se mouvoir ou à être mû à l'ouverture du couvercle afin de sortir l'objet de son logement, au moins partiellement, dans une position dégagée et apparente, propice à sa mise en valeur ou exposition, caractérisé en ce que l'élément mobile est une pièce support (17,37) articulée au corps du boîtier (3) comportant un bras d'appui ou volet d'appui (43) articulé, ce bras ou volet reposant en appui, à l'ouverture, sur le fond du boîtier par une crochetage d'arrêt adéquat classique, ou sur un support intermédiaire (35) positionné dans le boîtier.

**3-** Ecrin pour objets, objets de valeurs notamment, de type constitué d'une boîte comportant un corps (3) et un couvercle (5), dans laquelle l'objet est logé, comportant un élément mobile (11,17,37,47,51) solidaire de la boîte, auquel l'objet est relié par au moins une de ses parties, ledit élément mobile étant apte à se mouvoir ou à être mû à l'ouverture du couvercle afin de sortir l'objet de son logement, au moins partiellement, dans une position dégagée et apparente, propice à sa mise en valeur ou exposition, caractérisé en ce que l'élément mobile est un plan support (37) de l'objet positionné dans une empreinte en creux d'une pièce support (35) à la fermeture, solidarisé à cette dernière au moyen d'une fente (41) dans laquelle il est engagé, et éventuellement de crantages latéraux grâce auxquels il est maintenu en position, étant articulé relativement à cette fente pour venir en position inclinée à l'ouverture en appui sur un volet (43) ou bras ou doigt de couvercle adéquat de maintien en position.
